# FASCICULE DE BREVET EUROPEEN

(11) **EP 0 408 595 B1**
(45) Date de publication et mention de la délivrance du brevet: **18.01.1995**
(21) Numéro de dépôt: 89903178.5
(22) Date de dépôt: 08.03.1989
(51) Int. Cl.: G08B 13/24

(54) **DETECTEUR D'INTRUS A ONDES HERTZIENNES**
EINDRINGDETEKTOR, DER ELEKTROMAGNETISCHE WELLEN VERWENDET
HERTZIAN-WAVE INTRUSION DETECTOR

(30) Priorité: 11.03.1988 FR 8803201
(43) Date de publication de la demande: 23.01.1991
(73) Titulaire: MILIN, Marcel, F-94420 Le Plessis Trevise (FR)
(72) Inventeur: MILIN, Marcel, F-94420 Le Plessis Trevise (FR)
(74) Mandataire: Gérardin, Robert Jean René
(86) Numéro de dépôt international: FR8900093
(87) Numéro de publication internationale: WO8908903

(56) Documents cités:
- DE-A- 2 806 448
- DE-A- 3 525 976
- FR-A- 2 290 714
- FR-A- 2 578 077
- US-A- 3 863 240
- US-A- 4 334 214

## Description

Les dispositifs existants actuellement pour détecter une présence, un mouvement dans un volume, ne sont actifs que si l'événement ne se fige pas. On connaît déjà un système pour la détection d'objets mobiles dans une aire surveillée, par une diffraction de micro-ondes (demande de brevet français **2.290714**), toutefois, avec ce système, il n'est possible que de détecter des objets mobiles. Il met en oeuvre un oscillateur de micro-ondes de **10** GHZ et non pas un générateur d'impulsions; le signal est modulé en micro-ondes et est transmis par une antenne du type cornet qui permet une émission directionnelle avec un minimum de perte ; en conséquence, le volume protégé est fonction de l'angle d'ouverture de l'antenne. Si l'objet à détecter est situé en dehors du lobe de balayage de l'antenne, où derrière celle-ci, il n'est pas détecté. De plus, l'alarme se déclenche lorsque l'objet entre dans le champ de détection et, s'il s'immobilise dans celui-ci, l'alarme s'arrête et ne reprend que si l'objet se déplace à nouveau ; s'il se déplace très lentement, il n'est pas détecté.

La présente invention a pour but de remédier à ces inconvénients. Cette invention, telle qu'elle est caractérisée dans les revendications, résout le problème consistant à créer un dispositif de détection avec lequel il soit possible de détecter un élément mobile ou immobile dans un volume prédéterminé.

La présente invention a pour avantage de pouvoir agir dans un volume prédéterminé et le fait que la cible soit immobile ou mobile n'intervient pas dans le mode de détection. Entre autre avantage, la distance de détection peut être réglée suivant les besoins de quelques millimètres à plusieurs mètres.

En fonction du mode choisi l'élément à détecter peut être à proximité de l'antenne d'émission ou entre les antennes. Le rayonnement provoqué par le corps suffisamment conducteur de l'énergie Hertzienne 28 joue un rôle très important en fonction de sa position entre les antennes; en effet, plus le corps conducteur sera très proche de l'antenne d'émission 2, plus l'énergie rayonnée vers l'antenne de réception 11 sera importante. Cet effet sera astucieusement utilisé pour déterminer la distaace aproximative du corps conducteur 28 de l'antenne de réception 11; de plus l'immobilité du corps conducteur 28 est sans importance dans le mode de détection. L'absence du même corps conducteur peut également être signalée. Le dispositif cité en exemple n'est nullement limitatif mais au contraire englobe toutes les variantes.

Les possibilités de la présente invention sont telles que seule intervient la limite de l'imagination dans ses modes d'utilisation.

L'invention sera mieux comprise grâce aux descriptions ci-après.

Sur la figure 1 l'émetteur est constitué par un générateur d'impulsions travaillant dans une gamme de fréquences oscillant de quelques dizièmes de Hertz à plusieurs Mégahertz. Afin de diminuer les risques de déclenchements intempestifs par d'éventuels parasites, un signal 4 issu de l'émetteur 1 synchronise le récepteur afin que durant le temps mort de non émission de l'antenne 2 le récepteur 13 soit bloqué.Il est préféré une modulation 7 dans le signal d'émission et dans le cas de lieux très parasités ou demandant une sécurité particulière un signal de codage 5 est souhaitable.

Le signal d'émission 10 issu du générateur d'impulsions 6 et du modulateur 7 est amplifié 9 pour être dirigé vers l'antenne d'émission 2.

Dans le cas présent le récepteur 13 est tout simplement un amplificateur 14 lequel reçoit directement le signal de synchronisation 4 issu de l'émetteur 1 et s'il existe le signal de codage 5. D'autre part,le signal 3 émis par l'antenne 2 est reçu via l'espace aérien sur l'antenne 11.

Deux cas peuvent se présenter:
Premier cas: En l'absence du corps conducteur 28 le signal recueilli sur le récepteur 13 est voulu insuffisant afin de ne pas dépasser le seuil prédéterminé de signalisation.
Le fait d'introduire un corps suffisamment conducteur 28 entre les antennes 2 et 11 suffit pour faire réagir le récepteur qui actionne alors les moyens 12 et 15 d'actions de commande et de signalisation. De plus la distance de détection peut être réglée à volonté en agissant sur la puissance d'émission 9 ou plus simplement sur la sensibilité 18 du récepteur 13.
Deuxième cas: Il est à remarquer que lorsque la sensibilité du récepteur est judicieusement réglée à son seuil de déclenchement sans présence conductrice entre les antennes 2 et 11 le fait de placer entre ces deux antennes un corps suffisamment conducteur 28 a pour effet de créer une certaine atténuation du signal reçu sur l'antenne 11 donc de faire réagir les moyens d'action 12 et de signalisation 15 choisis. La combinaison des deux cas décrits permet une foule d'applications, un émetteur pouvant désservir un ou plusieurs récepteurs réglés différemment pour suivre par exemple l'évolution d'un intrus dans une pièce jusqu'au moment où il va tenter de prendre, ou être très proche d'un objet à protéger.
Il est également possible a l'aide d'un seul récepteur de suivre le parcours du corps conducteur lorque celui-ci se rapproche ou s'éloigne de l'antenne réceptrice 11. En effet, plus le corps conducteur 28 se rapproche de l'antenne 11, plus le signal 3 reçu est important; il suffit donc sur le récepteur 13 de faire réagir un détecteur de niveau 19 qui indique l'ampleur du signal reçu sur l'antenne 11.
Il est évident qu'en fonction du mode de détection choisi, l'antenne d'émission 2 évoluera : ne présentant qu'une faible surface de rayonnement pour surveiller un endroit précis elle pourra aller jusqu'à recouvrir l'aire du volume à surveiller pour suivre par exemple l'évolution de l'objet conducteur 28 dans l'espace à contrôler.

## Revendications

1. Dispositif électronique de surveillance permettant dans un volume prédéterminé de détecter et de signaler la présence ou l'absence d'un corps suffisamment conducteur des ondes hertziennes, avec la possibilité de suivre son évolution dans l'espace à contrôler, comportant un émetteur d'ondes hertziennes modulées et si besoin codées, un organe de réception et d'exploitation des différents signaux émis via ou non le corps conducteur, caractérisé en ce que l'émetteur d'ondes hertziennes (1) comporte un générateur d'impulsions (6), lesquelles impulsions étant dirigées vers un amplificateur (9) qui reçoit le signal de modulation (7) et, s'il existe, le signal de codage (5), en ce que le signal amplifié (10) modulé et éventuellement codé, est dirigé vers l'antenne d'émission (2), en ce que le signal (3) rayonné par l'antenne (2) traverse l'espace aérien via le corps conducteur (28), qui se comporte alors comme une antenne intermédiaire, pour atteindre l'antenne (11) de l'organe de réception (13), en ce que l'organe de réception (13) est synchronisé directement par un signal de commande (4) issu de l'émetteur (1), permettant à l'organe de réception (13) d'exploiter les moyens d'utilisation (12, 15) après amplification (14) du signal (3) reçu sur l'antenne (11), en ce que la distance de détection du corps conducteur (28) par rapport à l'antenne (11) est obtenue par réglage du seuil de sensibilité de l'amplificateur (14) et en ce que l'indication de l'évolution du corps conducteur (28) dans l'espace à contrôler est obtenue par l'intermédiaire d'un détecteur de niveau (19) inclus dans l'organe de réception (13) permettant d'obtenir, par mesure du signal reçu sur l'antenne (11), une indication sur le rapprochement ou l'éloignement du corps conducteur (28) par rapport à l'antenne de réception (11).

2. Dispositif selon la revendication 1, caractérisé en ce que la fréquence de travail de l'émetteur (1) est réglable de quelques dixièmes de hertz à plusieurs mégahertz.

3. Dispositif selon la revendication 1, caractérisé en ce que la puissance rayonnée par l'antenne (2) est réglable à volonté par l'amplificateur de puissance (9).

4. Dispositif selon la revendication 1, caractérisé en ce que lorsque l'émission doit être codée, ce codage est inclus dans le signal de commande (4) et d'émission (3).

## Patentansprüche

1. Elektronische Überwachungsvorrichtung, die es gestattet, in einem vorbestimmten Raum die Anwesenheit oder Abwesenheit eines Körpers zu detektieren und anzuzeigen, der in ausreichendem Maße Hertzsche Wellen leitet, mit der Möglichkeit, dessen Bewegung in dem zu kontrollierenden Raum zu verfolgen, bestehend aus einem Sender für modulierte und gegebenenfalls kodierte Hertzsche Wellen und aus einem Empfänger und zur Auswertung der verschiedenen Signale, die über oder nicht über den leitenden Körper ausgesendet werden, **dadurch gekennzeichnet**, **daß** der Sender für Hertzsche Wellen (1) einen Impulsgenerator (6) aufweist, wobei die Impulse zu einem Verstärker (9) gerichtet werden, der das Modulationssignal (7) und, wenn es vorhanden ist, das Kodierungssignal (5) empfängt, daß das modulierte und gegebenenfalls kodierte, verstärkte Signal (10) zur Sendeantenne (2) gerichtet wird, daß das Signal (3), das von der Antenne (2) ausgestrahlt wird, den Luftraum über den leitenden Körper (28) durchquert, der sich dann wie eine Zwischenantenne verhält, um die Antenne (11) des Empfängers (13) zu erreichen, daß der Empfänger (13) direkt durch ein Steuersignal (4) synchronisiert wird, das von dem Sender (1) ausgegeben wurde, wobei ermöglicht wird, am Empfänger (13) die Funktionseinrichtungen (12, 15) nach Verstärkung (14) des an der Antenne (11) empfangenen Signals (3) zu betreiben, daß der detektierungsabstand des leitenden Körpers (28) zur Antenne (11) durch Einstellen des Empfindlichkeits-Schwellenwerts des Verstärkers (14) erzielt wird, und daß die Anzeige der Bewegung des leitenden Körpers (28) in dem zu kontrollierenden Raum über einen Pegeldetektor (19) erzielt wird, der sich in dem Empfänger (13) befindet und es ermöglicht, durch Messen des an der Antenne (11) empfangenen Signals eine Angabe betreffend das Annähern oder das Wegbewegen des leitenden Körpers (28) in Bezug auf die Empfangsantenne (11) zu erhalten.

2. Vorrichtung nach Anspruch 1, **dadurch gekennzeichnet**, **daß** die Arbeitsfrequenz des Senders (1) in einem Bereich von einigen Zehntel Hertz bis zu mehreren Mega-Hertz eingestellt werden kann.

3. Vorrichtung nach Anspruch 1, **dadurch gekennzeichnet, daß** die Strahlungsleistung der Antenne (2) durch den Verstärker (9) für die Leistung beliebig regelbar ist.

4. Vorrichtung nach Anspruch 1, **dadurch gekennzeichnet**, **daß**, wenn die Sendung kodiert werden muß, diese Kodierung in dem Steuersignal (4) und dem Sendesignal (3) enthalten ist.

## Claims

1. Electronic surveillance device allowing, within a predetermined volume, the detection and signalling of the presence or absence of a body which is a sufficiently strong conductor of Hertzian waves, with the possibility of monitoring its development within the space to be monitored, comprising a transmitter of modulated and if required coded Hertzian waves, a device for the reception and use of the different signals transmitted via or not via the conducting body, characterized in that the transmitter of Hertzian waves (1) comprises a pulse generator (6), the said pulses being directed towards an amplifier (9) which receives the modulation signal (7) and, if it exists, the coding signal (5), in that the modulated and optionally coded amplified signal (10) is directed towards the transmission antenna (2), in that the signal (3) radiated by the antenna (2) crosses the air space via the conducting body (28), which then behaves like an intermediate antenna (11) in order to reach the reception device (13), in that the reception device (13) is directly synchronized by a control signal (4) originating from the transmitter (1), allowing the reception device (13) to exploit the operating means (12, 15) after amplification (14) of the signal (3) received by the antenna (11), in that the detection distance of the conducting body (28) relative to the antenna (11) is obtained by adjusting the sensitivity threshold of the amplifier (14) and in that the information regarding the development of the conducting body (28) within the space to be monitored is obtained by means of a level detector (19) included in the reception device (13) allowing information regarding the closeness or distance of the conducting body (28) relative to the reception antenna (11) to be obtained by measuring the signal received by the antenna (11).

2. Device according to claim 1, characterized in that the working frequency of the transmitter (1) is adjustable from a few tenths of a hertz to several megahertz.

3. Device according to claim 1, characterized in that the power radiated by the antenna (2) is adjustable at will by the power amplifier (9).

4. Device according to claim 1, characterized in that when the transmission must be coded, this coding is included in the control (4) and transmission (3) signal.
